# EUROPÄISCHE PATENTSCHRIFT

(11) **EP 0 775 886 B1**
(45) Veröffentlichungstag und Bekanntmachung des Hinweises auf die Patenterteilung: **14.06.2000**
(21) Anmeldenummer: 96117063.6
(22) Anmeldetag: 24.10.1996
(51) Int. Cl.: F42B 5/15

(54) **Schutzeinrichtung für sich rasch bewegende Objekte**
Protection device for fast moving objects
Dispositif de protection pour des objets en mouvement rapide

(30) Priorität: 22.11.1995 DE 19543489
(43) Veröffentlichungstag der Anmeldung: 28.05.1997
(73) Patentinhaber: Buck Neue Technologien GmbH, 79395 Neuenburg/Baden (DE)
(72) Erfinder: Wardecki, Norbert, Dr.-Ing., 79194 Heuweiler (DE)
(74) Vertreter: Goddar, Heinz J., Dr.

(56) Entgegenhaltungen:
- DE-A- 4 302 413
- US-A- 4 621 579
- US-A- 5 272 981

## Beschreibung

Die Erfindung betrifft eine Schutzeinrichtung für sich rasch bewegende Objekte, wie Flugzeuge, gegen auf abgegebene Strahlung, insbesondere Infrarotstrahlung, ansprechende Zielsuchköpfe.

Es sind Schutz- bzw. Werfereinrichtungen bekannt, siehe beispielsweise die DE-PS 29 36 861, bei denen an einem zu schützenden Objekt, insbesondere einem Flugzeug, ein Werfersystem angeordnet ist, aus dem Wirkkörper (Flares) verschossen werden, die in einem vorgebbaren Sicherheitsabstand von dem Flugzeug oder dergleichen wirksam werden. Dabei kann es sich insbesondere um sogenannte Spotflares handeln, die bei ihrem Wirksamwerden ein Infrarotscheinziel bilden. Da zum Zeitpunkt des Wirksamwerdens der betreffenden Täuschladung, nachdem also der Wirkkörper bzw. das Spotflare den Sicherheitsabstand vom Flugzeug oder dergleichen erreicht hat, keine mechanische Verbindung zwischen dem Wirkkörper (Flare) und dem Dispenser, der an dem zu schützenden Flugzeug oder dergleichen angebracht ist, mehr besteht, entsteht zwischen dem Scheinziel und dem zu schützenden Flugzeug oder dergleichen rasch eine derartige Relativbewegung, mit schnell anwachsender Distanz zwischen dem Scheinziel und dem Objekt, daß der Zielsuchkopf das Scheinziel als Falschziel erkennen und somit verwerfen wird. Infolgedessen nimmt die Wirksamkeit von Scheinzielen gegen Zielsuchköpfe neuerer Generationen stark ab.

Auch durch bereits vorgeschlagene Maßnahmen zur Verbesserung der spektralen Charakteristik des Scheinzieles läßt sich dem vorgenannten Problem nicht begegnen, da hierfür einzig die relative Kinematik des Scheinzieles bzw. Spotflares gegenüber dem zu schützenden Objekt verantwortlich ist.

Um der vorstehend beschriebenen Bedrohung gerecht zu werden, wurden bereits sogenannte Propelled Flares, die über einen eigenen Antrieb verfügen, sowie Towed Decoys, nämlich festinstallierte geschleppte Falschsignalgeber, entwickelt. Beide haben jedoch den Nachteil, daß sie unvergleichlich aufwendiger und teurer als die bislang bekannten Scheinzielkörper in Form von Spotflares sind.

Aus der DE-PS 41 25 355 ist es zwar bereits bekannt, zwischen einem Wurfkörper und einem Wurfbecher einer Selbstschutz-Werfereinrichtung eine mechanische Verbindung in Form einer Fangleine vorzusehen, jedoch reißt die dort beschriebene Fangleine bestimmungsgemäß von dem zu schützenden Objekt bzw. dem dort befindlichen Wurfbecher ab, sobald sie in durch die Fangleine definiertem Abstand von dem zu schützenden Objekt das Anzünden der Täuschladung eines Nebelwurfkörpers oder dergleichen bewirkt hat. Die Fangleine dient dabei einzig der Zündung der Täuschladung in einem definierten Abstand vom zu schützenden Objekt, nämlich einem Panzer. Nach Zündung der Täuschladung kommt es auch hier zu einer Änderung der Distanz zwischen dem zu schützenden Panzer und der aufblühenden Täuschladung, wobei dies allerdings wegen der relativ geringen Geschwindigkeit nicht zu merklichen Problemen hinsichtlich Zielsuchköpfen oder dergleichen führt, sondern gerade zum Durchführen eines Stellungswechsels des zu schützenden Panzers im Schütze der aufblühenden Täuschladung geeignet ist.

Aus der DE-OS 23 57 769 ist bereits eine Einrichtung an einem Düsenflugzeug zum Irreleiten von mit Infrarotsuchköpfen ausgestatteten Bekämpfungsraketen bekannt, bei der im Schlepp des Flugzeugs Täuschladungen zum Aufblühen gebracht werden, die jedoch bereits im Augenblick ihres Aufblühens eine ganz erhebliche Relativgeschwindigkeit zum zu schützenden Objekt haben, so daß auch hier die Gefahr besteht, daß der Zielsuchkopf das Scheinziel als Falschziel erkennt und verwirft.

Aus der JP-1-203899 (A) ist es bereits bekannt, hinter einem Flugzeug ein thermische Energie ausstrahlendes Scheinziel herzuschleppen, jedoch besteht dabei nicht die Möglichkeit, nach dem Aufschalten eines Zielsuchkopfes eine große Distanz zwischen das Scheinziel und das zu schützende Flugzeug zu legen, nämlich durch entsprechende Manöver des Flugzeugs oder dergleichen, so daß die Gefahr besteht, daß der Zielsuchkopf, sofern die Manövriermöglichkeit des Flugzeuges durch das Scheinziel nicht allzusehr beeinträchtig werden soll, wie dies bei sehr langer Schleppleine der Fall ist, in zu großer Nähe zum Flugzeug zur Detonation kommt, wodurch eine Beschädigung oder Störung des eigentlichen Zieles nicht zuverlässig ausgeschlossen werden kann.

Der Erfindung liegt die Aufgabe zugrunde, eine Schutzeinrichtung für sich rasch bewegende Objekte, wie Flugzeuge, gegen auf abgegebene Strahlung, insbesondere Infrarotstrahlung, ansprechende Zielsuchköpfe zu liefern, die gewährleistet, daß auch kinematikempfindliche Zielsuchköpfe das damit erzeugbare Scheinziel selbst bei schnell bewegtem, zu schützendem Objekt nicht oder nur schwer als Falschziel erkennen können.

Erfindungsgemäß wird diese Aufgabe durch eine Schutzeinrichtung für sich rasch bewegende Objekte, wie Flugzeuge, gegen auf abgegebene Strahlung, insbesondere Infrarotstrahlung, ansprechende Zielsuchköpfe, mit folgenden Merkmalen gelöst:
einem am zu schützenden Objekt angeordneten Dispenser,
aus dem mindestens ein, eine Täuschladung aufweisender Wirkkörper (Flare) ausstoßbar ist, und
einer den Wirkkörper mit dem Dispenser verbindenden Fangleine,
wobei der Wirkkörper beim Verlassen des Dispensers angezündet,
dann kurzfristig im brennenden Zustand mitgeschleppt und
danach durch Abtrennen der Fangleine im brennenden Zustand freigegeben wird.

Dabei kann vorgesehen sein, daß die Fangleine dehnbar ausgebildet ist.

Die Erfindung schlägt ferner vor, daß die Entfaltungsgeschwindigkeit der Fangleine, insbesondere mittels einer an dem Wirkkörper (Flare) und/oder an dem Dispenser vorgesehenen Abroll-Bremseinrichtung oder dergleichen, einstellbar ist.

Außerdem kann vorgesehen sein, daß die Fangleine an dem Dispenser und/oder an dem Wirkkörper (Flare) abreißbar angebracht ist.

Die Erfindung sieht vor, daß der Zeitpunkt des Abtrennens der Fangleine einstellbar ist.

Schließlich kann auch vorgesehen sein, daß die bis zum Abtrennen der Fangleine den Abstand zwischen dem zu schützenden Objekt und dem Wirkkörper definierende wirksame Länge der Fangleine einstellbar ist.

Der Erfindung liegt die überraschende Erkenntnis zugrunde, daß es gelingt, auch für Zielsuchköpfe neuerer Generation, insbesondere Infrarotzielsuchköpfe, das Erkennen eines Scheinzieles als Falschziel selbst bei einem sich schnell bewegenden, zu schützenden Objekt drastisch zu erschweren, indem zwischen dem zu schützenden Objekt und dem Wirkkörper (Flare) eine Fangleine vorgesehen wird, die das Scheinziel mit dem zu schützenden Objekt kurzfristig mitschleppt, so daß das Scheinziel sich vorübergehend im wesentlichen mit der selben Geschwindigkeit wie das zu schützende Objekt, insbesondere ein Flugzeug oder dergleichen, bewegt Nach dem Überbrücken des Sicherheitsbereiches, der sich zwischen dem Wirkkörper (Flare) bzw. dem Spotflare und dem Werfersystem und damit dem zu schützenden Objekt befindet, wird der Wirkkörper (Flare) über die Fangleine abgefangen. Die weitere Separation des Wirkkörpers (Flares) bzw. des aufblühenden Scheinzieles von dem zu schützenden Objekt bis zur vollständigen Freigabe kann durch zeitlich und räumlich gezieltes Abspulen der Fangleine gesteuert werden. Alternativ hierzu kann auch eine elastische Fangleine vorgesehen sein, die nach Straffung durch ihre Dehnung eine weitere Separation bis zur Freigabe ermöglicht, wobei die Freigabe natürlich auch durch definierten Abriß erfolgen kann.

Erfindungsgemäß wird erreicht, daß die mittels der Schutzeinrichtung erzeugten Scheinziele räumlich und zeitlich eine Separationsbewegung machen, die vom Zielsuchkopf nicht detektierbar ist. Weiterhin besteht der Vorteil, daß der Verschuß der Wirkkörper (Flares) aus vorhandenen Werfersystemen erfolgen kann, so daß sich die bekannte Flaretechnologie, gegebenenfalls in spektraler Modifizierung, auch weiterhin einsetzen läßt.

Weitere Merkmale und Vorteile der Erfindung ergeben sich aus der nachstehenden Beschreibung, in der ein Ausführungsbeispiel anhand einer Zeichnung im einzelnen erläutert ist. Dabei zeigt die aus einer einzigen Figur bestehende Zeichnung in schematischer Darstellung eine Werfereinrichtung nach der Erfindung in verschiedenen Betriebszuständen.

Bei den in der Zeichnung gezeigten Zuständen der Schutzeinrichtung ist aus einem Dispenser 10, der an einem zu schützenden Flugzeug angebracht ist, ein Wirkkörper (Flare) 12, der eine infrarotstrahlungserzeugende Täuschladung aufweist, bereits ausgestoßen worden, wobei das Anzünden der Täuschladung in der in a) gezeigten Position erfolgt. Eine Fangleine 14 rollt, wie a) erkennen läßt, aus dem Dispenser 10 aus. Die Fangleine 14 ist mit einem Ende an dem Dispenser 10 und mit ihrem anderen Ende an dem Wirkkörper (Flare) 12 befestigt.

In der Zeichnung bezeichnet b) einen Zustand, in dem der Wirkkörper (Flare) 12 den Sicherheitsbereich zwischen dem Dispenser 10 bzw. dem zu schützenden Flugzeug verlassen hat, wobei der Wirkkörper (Flare) in der in b) gezeigten Position durch die sich straffende Fangleine 14 abgefangen wird.

In der Position c) ist gezeigt, wie die Fangleine 14 sich auch nach dem anfänglichen Abfangen gemäß Position b) noch verlängern kann, gegebenenfalls durch Vorsehen einer geeigneten Abrolleinrichtung am Dispenser 10 und/oder am Wirkkörper (Flare) 12 oder auch durch Verwendung einer elastisch dehnbaren Fangleine, so daß also der Wirkkörper (Flare) 12 dem zu schützenden Flugzeug nicht mit der identischen Geschwindigkeit des letzteren, sondern beispielsweise auch mit geringerer Relativgeschwindigkeit nachgeführt werden kann.

In Position d) schließlich wird der Wirkkörper (Flare) 12 durch Abreißen der Fangleine 14 freigegeben.

## Patentansprüche

1. Schutzeinrichtung für sich rasch bewegende Objekte, wie Flugzeuge, gegen auf abgegebene Strahlung, insbesondere Infrarotstrahlung, ansprechende Zielsuchköpfe, mit folgenden Merkmalen:
einem am zu schützenden Objekt angeordneten Dispenser (10),
aus dem mindestens ein, eine Täuschladung aufweisender Wirkkörper (Flare) (12) ausstoßbar ist, und
einer den Wirkkörper (12) mit dem Dispenser (10) verbindenden Fangleine (14),
wobei der Wirkkörper (12) beim Verlassen des Dispensers (10) angezündet,
dann kurzfristig im brennenden Zustand mitgeschleppt und
danach durch Abtrennen der Fangleine (14) im brennenden Zustand freigeben wird.

2. Schutzeinrichtung nach Anspruch 1, dadurch gekennzeichnet, daß die Fangleine (14) dehnbar ausgebildet ist.

3. Schutzeinrichtung nach Anspruch 1 oder 2, dadurch gekennzeichnet, daß die Entfaltungsgeschwindigkeit der Fangleine (14), insbesondere mittels einer an dem Wirkkörper (10) und/oder an dem Dispenser (12) vorgesehenen Abroll-Bremseinrichtung oder dergleichen, einstellbar ist.

4. Schutzeinrichtung nach einem der vorangehenden Ansprüche, dadurch gekennzeichnet, daß die Fangleine (14) an dem Dispenser (10) und/oder an dem Wirkkörper (12) abreißbar angebracht ist.

5. Schutzeinrichtung nach einem der vorangehenden Ansprüche, dadurch gekennzeichnet, daß der Zeitpunkt des Abtrennens der Fangleine (14) einstellbar ist.

6. Schutzeinrichtung nach einem der vorangehenden Ansprüche, dadurch gekennzeichnet, daß die bis zum Abtrennen der Fangleine (14) den Abstand zwischen dem zu schützenden Objekt und dem Wirkkörper (12) definierende wirksame Länge der Fangleine (14) einstellbar ist.

## Claims

1. A device for protecting fast moving objects, such as aircraft, from target seeker heads responding to emitted radiation, particularly infra-red radiation, comprising the following features:
a dispenser (10) disposed on the object for protection,
from which dispenser at least one active element (flare) (12) having a decoy charge can be ejected, and
a catch line (14) connecting the active element (12) to the dispenser (10),
the active element (12) being ignited on leaving the dispenser (10),
then being entrained for a short period in the burning state and
then being released in the burning state by severance of the catch line (14).

2. A protective device according to claim 1, characterised in that the catch line (14) is extensible.

3. A protective device according to claim 1 or 2, characterised in that the speed of pay-out of the catch line (14) is adjustable, particularly by means of an unreeling braking device provided on the active element (10) and/or on the dispenser (12).

4. A protective device according to any one of the preceding claims, characterised in that the catch line (14) is disposed on the dispenser (10) and/or on the active element (12) so as to be adapted to be severed.

5. A protective device according to any one of the preceding claims, characterised in that the severance time of the catch line (14) is adjustable.

6. A protective device according to any one of the preceding claims, characterised in that the active length of the catch line (14) which until the severance of the catch line (14) defines the distance between the object for protection and the active element (12) is adjustable.

## Revendications

1. Dispositif de protection pour un objet se déplaçant rapidement (comme par exemple un avion), et émettant des rayonnements, en particulier des rayonnements infrarouges, contre des têtes chercheuses, ce dispositif ayant les traits
caractéristiques suivants :
un dispositif projecteur (10) agencé sur l'objet à protéger,
au moins un corps actif (leurre) étant éjectable (12) hors dudit dispositif, et
un cordon de traction (14) reliant le corps actif (12) avec le dispositif projecteur (10),
où le corps actif (12) est allumé lorsqu'il quitte le dispositif projecteur (10),
puis, de manière passagère, est entraîné par le cordon de traction, alors qu'il brûle et enfin, par détachement du cordon de traction (14), est libéré alors qu'il continue à brûler.

2. Dispositif de protection selon la revendication 1, caractérisé en ce que le cordon de traction (14) est réalisé de manière à ce qu'il soit extensible.

3. Dispositif de protection selon la revendication 1 ou la revendication 2, caractérisé en ce que la vitesse de déroulement du cordon de traction (14), peut être contrôlée au moyen d'un dispositif de freinage de déroulement ou similaire, agencé sur le corps actif (10) et/ou sur le dispositif projecteur (12).

4. Dispositif de protection selon l'une quelconque des revendications précédentes, caractérisé en ce que le cordon de traction (14) est agencé sur le dispositif projecteur (10) et/ou le corps actif (12) de façon détachable.

5. Dispositif de protection selon l'une des revendications précédentes, caractérisé en ce que l'on peut contrôler l'instant du temps de détachement du cordon de traction (14).

6. Dispositif de protection selon l'une des revendication précédentes, caractérisé en ce que jusqu'à la séparation du cordon de traction (14), on peut contrôler la longueur effective du cordon de traction (14) entre l'objet à protéger et le corps actif (12).
